# EUROPÄISCHE PATENTSCHRIFT

(11) **EP 1 016 745 B1**
(45) Veröffentlichungstag und Bekanntmachung des Hinweises auf die Patenterteilung: **23.11.2005**
(21) Anmeldenummer: 99119334.3
(22) Anmeldetag: 29.09.1999
(51) Int. Cl.: D03D 47/38

(54) **Steuerbare Schussfadenzubringer- und -klemmvorrichtung für Webmaschinen**
Controlled weft thread feeding and clamping device for weaving machines
Dispositif contrôlé d'amenée et de pincement de fil de trame pour métiers à tisser

(30) Priorität: 16.11.1998 DE 19852794
(43) Veröffentlichungstag der Anmeldung: 05.07.2000
(73) Patentinhaber: LINDAUER DORNIER GESELLSCHAFT M.B.H, 88129 Lindau (DE)
(72) Erfinder: Arndt, Stephan, 88131 Lindau (DE); Häussler, Horst, 88131 Lindau (DE); Motz, Kurt, 88131 Lindau (DE); Schiller, Peter, 88131 Lindau (DE)

(56) Entgegenhaltungen:
- EP-A- 0 299 553
- EP-A- 0 644 286
- EP-A- 0 690 160
- EP-A- 0 863 237
- DE-C- 3 042 053
- DE-U- 29 716 310

## Beschreibung

Die Erfindung betrifft eine steuerbare Schussfadenzubringer- und -klemmvorrichtung, in der eine Fadenklemme mehrfach vorhanden ist, nach den Merkmalen des Oberbegriffs von Patentanspruch 1.

Die Schussfadenzubringer- und -klemmvorrichtung besteht aus mehreren Zubringerhebeln, wovon jeder Hebel an seinem freien Ende eine Schussfadenklemme besitzt, und wobei jeder Hebel durch geeignete Mittel in eine für das Zubringen des Schussfadens zu einem Schussfadeneintragsorgan festgelegte Bezugsebene bringbar ist, und in der Bezugsebene aus einer Ruheposition schwenkbeweglich in wenigstens eine Arbeitsposition bewegbar ist, die z.B. die Schussfaden-Vorlegeposition zu dem Greifer einer Greiferwebmaschine sein kann. Der jeweilige dem Schussfadeneintragsorgan vorzulegende Schussfaden ist in der jeweiligen Schussfadenklemme des jeweiligen Zubringerhebels zwischen einem ersten und einem zweiten Klemmteil geklemmt.
Die Arbeitsfunktionen Klemmen und Freigeben des Schussfadens werden dadurch bewerkstelligt, dass der betreffende Zubringerhebel mit Schussfadenklemme den in ein Webfach eingetragenen und an die Gewebekante angeschlagenen Schussfaden in einer von der Ruhe- und Arbeitsposition abweichenden Zwischenposition beim Anschlagen des Schussfadens zwangsläufig zwischen den Klemmteilen aufnimmt.
Bei einem derartigen Arbeitsablauf ist nicht gesichert, dass der Schussfaden zuverlässig geklemmt ist und es ist nicht gesichert, dass das Klemmen auch unabhängig vom Zeitpunkt des Schussfadenvorlegens aufrechterhalten werden kann.

### Beispiel:

Bei einer Schussfadenzubringer- und -klemmvorrichtung gemäß dem DE-Gebrauchsmuster 297 16 310 U1 mit z.B. 6 Schussfadenzubringerhebel ist der in der betreffenden Fadenklemme geklemmte Schussfaden nicht bei jedem Schusseintrag dem Greifer vorzulegen; das bedeutet, dass der Zubringerhebel mit dem geklemmten Schussfaden mehrfach in unterschiedliche vertikale Positionen relativ zu der Bezugsebene in der vorgenannten Vorrichtung auf und ab bewegt wird. Diese Bewegungen können dazu führen, dass der Schussfaden aus der Klemme gezogen wird und es folglich zu einer Unterbrechung des Webprozesses kommt.
Ein weiterer Nachteil der bekannten Fadenklemmen besteht darin, dass der Schussfaden beim Übernehmen durch den Greifer aus der Fadenklemme gezogen werden muss. Dieser Vorgang kann zu Beschädigungen der Struktur des Schussfadens in der Art führen, dass das Fadenende aufgelöst wird und einzelne Filamente in der Fadenklemme verbleiben oder dass es zu einem Schussfadenbruch kommt.

Vor diesem Hintergrund ist es Aufgabe der Erfindung, eine Schussfadenklemme für eine nach dem DE-GM 297 16 310 offenbarte Schussfadenzubringer- und -klemmvorrichtung zu schaffen, die ein definiertes Klemmen und Freigeben des Schussfadens bei Vermeidung der Nachteile bekannter Fadenklemmen ermöglicht.

Die Aufgabe wird erfindungsgemäß durch die kennzeichnenden Merkmale des Patentanspruches 1 gelöst.
Vorteilhafte Ausbildungen der Erfindung sind in den abhängigen Ansprüchen 2 bis 13 beschrieben.

Nach dem Anspruch 1 ist das Klemmelement der Fadenklemme ein mit dem jeweiligen Schussfadenzubringerhebel in Verbindung stehender Aktuator. Die Schussfadenzubringer- und -klemmvorrichtung besitzt, wie aus DE 297 16 310 U1 bekannt, mehrere in eine Bezugsebene steuerbare Schussfadenzubringerhebel, an deren freiem Ende jeweils ein erfindungsgemäß ausgebildeter und steuerbarer Aktuator angeordnet ist, wovon das erste Klemmelement der jeweilige Zubringerhebel der Vorrichtung ist und das zweite Klemmelement der Aktuator selbst oder ein mit einem Aktuator über z.B. ein Bewegungsübertragungsglied in Wirkverbindung stehendes Klemmelement ist.
Wenn der Aktuator selbst das zweite Klemmelement ausbildet, dann ist dieses z.B. ein piezoelektrisches Element, das mit einer Programm-, Speicher- und Steuereinheit der Webmaschine signalübertragend in Verbindung steht.
In einem anderen Falle kann erfindungsgemäß ein piezoelektrischer Aktuator ortsfest auf dem jeweiligen Schussfadenzubringerhebel angeordnet sein, wobei dessen Stellbewegungen mittels eines Bewegungsübertragungsgliedes auf das beweglich ausgebildete zweite Klemmelement wirken; der piezoelektrische Aktuator ist hier also nicht selbst das zweite Klemmelement.

Der mit dem ersten Klemmelement der Fadenklemme zusammenwirkende Aktuator kann dabei ein piezoelektrisches Bauteil, ein elektromagnetisches Bauteil, ein permanentmagnetisches Bauteil, ein pneumo- oder hydroelektrisch steuerbares Bauteil oder ein Elektromotor sein.

In weiterer Ausgestaltung der Vorrichtung sind nach Patentanspruch 1 auch die Schwenkbewegungen der einzelnen Schussfadenzubringerhebel in der Bezugsebene und hier wiederum innerhalb eines Drehwinkelbereiches frei programmierbar, wobei der Gesamtdrehwinkelbereich weniger als 90 Winkelgrade beträgt.

Die Erfindung wird nachfolgend anhand eines Ausführungsbeispiels näher beschrieben.

Es zeigen:
- Figur 1: den Schussfadenzubringerhebel mit einem direkt als Schussfadenklemme wirkenden Aktuator,
- Figur 1a: den Schussfadenzubringerhebel als Klemmelement der Schussfadenklemme gemäß Figur 1,
- Figur 1b: den Aktuatur der Schussfadenklemme als piezoelektrisches Bauteil gemäß Figur 1,
- Figur 1c: ein mit dem piezoelektrischen Bauteil verbindbarer, verschleissfester Klemmkörper,
- Figur 2: die schematische Darstellung der Draufsicht einer Schussfadenzubringer- und -klemmvorrichtung mit dem auf die Schussfadenklemme wirkenden Aktuator mit drahtgebundener Steuersignalübertragung,
- Figur 3: die schematische Darstellung der Draufsicht einer Schussfadenzubringer- und -klemmvorrichtung mit dem auf die Schussfadenklemme wirkenden Aktuator mit kontaktloser Steuersignalübertragung,
- Figur 4: den Schwenkwinkelbereich des in der Draufsicht schematisch darstellten Zubringerhebels einer Schussfadenzubringer- und -klemmvorrichtung gemäß Figur 2 und 3,
- Figur 5: die schematische Darstellung der Seitenansicht einer Fadenklemme gemäß der Figuren 2 bis 4 mit hebelübersetzter Aktuatorbewegung auf das bewegliche Klemmelement.

Die Figuren 1 bis 1c zeigen einen Schussfadenzubringerhebel 4a mit seinen Einzelteilen einer gemäß Figur 2 schematisch dargestellten Schussfadenzubringer- und -klemmvorrichtung 4. Der Aufbau und die Funktion einer solchen Vorrichtung 4 geht aus dem DE-GM 297 16 310 hervor, dessen Beschreibung zum Gegenstand dieser Patentanmeldung erklärt wird.
Am freien Ende des Schussfadenzubringerhebels 4a ist eine Fadenklemme 1 über an sich bekannte Mittel fest mit dessen Ende verbunden.
Die Fadenklemme 1 besteht aus einem biegesteifen Klemmelement 1a, das verbindungsseitig zum Zubringerhebel 4a eine das freie Ende umgreifenden und c-förmig gebogenen Profilabschnitt 1a' besitzt, der zugleich den drahtseitigen Endbereich eines als piezoelektrisches Element 2 ausgebildeten zweiten Klemmelementes 1b hält bzw. mit dem freien Ende und dem Profilabschnitt 1a' verbindet. Zusätzlich kann dieser Endbereich durch ein geeignetes Mittel vergossen oder geklebt sein.
Der andere freie Endbereich des piezoelektrischen Elements 2 trägt einen eine Fadeneinlaufschräge 5a aufweisenden verschleissfesten Schussfadenklemmkörper 5.
Eine Fadeneinlaufschräge 1a'' besitzt ebenfalls das freie Ende des biegesteifen Klemmelements 1a, das zusätzlich einen das piezoelektrische Element 2 in seiner Öffnungsbewegung begrenzenden Anschlag 6 aufweist.
Die piezoelektrisch wirkende Fadenklemme 1 wird über die Leitungen 13, 14 signalübertragend von einer in der Figur 2 dargestellten Programm-, Speicher- und Steuereinheit 10 der Webmaschine angesteuert.

In Figur 2 ist der Aktuator 2, der auch hier ein piezoelektrisch wirkender Aktuator oder ein nach den Patentansprüchen 2 bis 6 wirkender Aktuator ist, nahe der Stellwelle 4b der Schussfadenzubringer- und -klemmvorrichtung 4 auf dem jeweiligen Zubringerhebel 4a montiert. Zwischen dem Aktuator 2 und dem beweglichen Klemmelement 1b der Fadenklemme 1 ist ein Bewegungsübertragungsglied 3 eingeordnet, das die Stellbewegungen des Aktuators 2, siehe auch Doppelpfeil 3a, auf das Klemmelement 1b im Sinne einer Öffnungs- oder Schließbewegung der Fadenklemme 1 überträgt.
Die Ansteuerung des Aktuators 2 erfolgt von der Programm-, Speicher- und Steuereinheit 10 aus über die Signalleitung 10a, eine Kontaktleiste 15 und über ein flexibles Kabel 16.
Die Schwenkbewegung des Schussfadenzubringerhebels 4a aus der Ruhestellung 7 in die gestrichelt dargestellte Arbeitsstellung 8 erfolgt mittels der Stellwelle 4b der Vorrichtung 4.

Das in Figur 3 darstellte Ausführungsbeispiel entspricht im Aufbau und Wirkungsweise des in Figur 1 dargestellten Beispiels mit dem Unterschied, dass die Signalübertragung von der Steuereinheit 10 auf den Aktuator 2 nicht drahtgebunden, sondern kontaktlos z.B. induktiv erfolgt.

Figur 4 zeigt den in einer Bezugsebene liegenden Schwenk- oder Drehwinkelbereich 12 eines Schussfadenzubringerhebels 4a mit Fadenklemme 1 der Vorrichtung 4.
Der Aufbau und die Wirkungsweise der Fadenklemme 1 mit dem Klemmelement 1a, 1b ist aus der Beschreibung der Figuren 3 und 4 entnehmbar, so dass hier lediglich auf die Darstellung der von der Fadenklemme 1 einzunehmenden Position 7 einerseits relativ zur Schneidebene 17a einer Schussfadenschere 17 und andererseits auf die Darstellung der Fadenklemmpositionen 8 und 9 eingegangen werden soll. Wichtig ist dabei, dass die Positionen 7, 8 und 9 innerhalb des in einer Bezugsebene liegenden Drehwinkelbereiches 12 liegen, und zwar für jeden Zubringerhebel 4a mit Fadenklemme 1 der Vorrichtung 4.

Die Position 7 der Fadenklemme 1 ist die Ruheposition, die Position 8 ist die Position, in der der Schussfaden 11 einem nicht dargestellten Greifer einer Greiferwebmaschine zur Übernahme vorgelegt wird und durch das gesteuerte Öffnen der Fadenklemme übergeben wird, und die Position 9 ist jene, in der ein bereitgehaltener Schussfaden 11 noch mit dem in ein Webfach eingetragenen und an die Kante 18a eines Gewebes 18 angeschlagenen Schussfadens 11 durch gesteuertes Öffnen und Schließen der Fadenklemme 1 aufgenommen und geklemmt gehalten wird, und zwar solange, bis der angeschlagene Schussfaden 11 vom bereitgehalten Schussfaden durch die Schussfadenschere 17 abgeschnitten ist. Nachfolgend wird der betreffende Zubringerhebel 4a mit der Fadenklemme 1 in die Ruheposition 7 zurückbewegt.
In der Position 7 wird der dem Greifer vorzulegende Schussfaden 11 solange von der betreffenden Fadenklemme 1 gehalten, bis gemäß eines in der Einheit 10 abgelegten Steuerprogramms dieser Schussfaden dem Greifer vorzulegen ist.

Die Figur 5 zeigt eine weitere Möglichkeit zur Übertragung der Öffnungs- und Schließbewegung der Fadenklemme 1 von dem Aktuator 2 auf die Fadenklemme 1.
In dieser Figur ist der Aktuator 2 z.B. eine elektromagnetische Einheit, die im Sinne der vorgenannten Ausführungsbeispiele durch die Steuereinheit 10 angesteuert und die Öffnungs- und Schließbewegung der Fadenklemme 1 mittels des einen Hebelmechanismus ausbildenden Bewegungsübertragungsgliedes 3 ausgeführt wird.

### ZEICHNUNGS-LEGENDE

- 01: Fadenklemme
- 01a: Klemmelement
- 01a': Profilabschnitt
- 01a'': Fadeneinlaufschräge
- 02: Aktuator
- 03: Bewegungsübertragungsglied
- 03a: Doppelpfeil
- 04: Schussfadenzubringer- und -klemmvorrichtung
- 04a: Schussfadenzubringerhebel
- 04b: Stellwelle
- 05: Klemmkörper
- 05a: Fadeneinlaufschräge
- 06: Anschlag
- 07: Ruheposition
- 08: Arbeitsposition
- 09: Arbeitsposition
- 10: Programm-, Speicher- und Steuereinheit
- 10a: Signalleitung
- 11: Schussfaden
- 12: Drehwinkelbereich
- 13: Kabel
- 14: Kabel
- 15: Kontaktleiste
- 16: Kabel
- 17: Schussfadenschere
- 17a: Schneidebene
- 18: Gewebe
- 18a: Gewebekante

## Patentansprüche

1. Steuerbare Schussfadenzubringer- und -klemmvorrichtung, insbesondere zum Zubringen eines Schussfadens (11) zu dem Greifer einer Greiferwebmaschine, mit mehreren Schussfadenzubringerhebeln (4a), wobei jeder Schussfadenzubringerhebel in eine Bezugsebene bewegbar ist, wobei das freie Ende jedes Schussfadenzubringerhebels eine Fadenklemme (1) mit einem ersten und einem zweiten Klemmelement (1a, 1b) besitzt, wovon wenigstens ein Klemmelement Arbeitsfunktionen zum Zwecke des Klemmens und Freigebens des in ein Webfach einzutragenden Schussfadens (11) ausführt, wobei ferner der jeweilige Schussfadenzubringerhebel (4a) mit der Fadenklemme (1) in der Bezugsebene nach einem in einer Programm-, Speicher- und Steuereinheit (10) abgelegten Steuerprogramm aus einer Ruhestellung (7) in wenigstens eine erste Arbeitsstellung (8) und in eine zweite Arbeitsstellung (9) schwenkbar ist, **dadurch gekennzeichnet, dass** das wenigstens eine Klemmelement der Fadenklemme (1) ein mit dem jeweiligen Schussfadenzubringerhebel (4a) in Verbindung stehender auf dem Schussfadenzubringerhebel angeordneter Aktuator (2) oder ein mit einem auf dem Schussfadenzubringerhebel angeordneten Actuator in Wirkverbindung stehendes Klemmelement ist.

2. Klemmvorrichtung nach Anspruch 1, **dadurch gekennzeichnet, dass** der Aktuator (2) ein piezoelektrischer Aktuator ist.

3. Klemmvorrichtung nach Anspruch 1, **dadurch gekennzeichnet, dass** der Aktuator (2) ein elektromagnetisch gesteuerter Aktuator ist.

4. Klemmvorrichtung nach Anspruch 1, **dadurch gekennzeichnet, dass** der Aktuator (2) ein pneumoelektrisch gesteuerter Aktuator ist.

5. Klemmvorrichtung nach Anspruch 1, **dadurch gekennzeichnet, dass** der Aktuator (2) ein hydroelektrisch gesteuerter Aktuator ist.

6. Klemmvorrichtung nach Anspruch 1, **dadurch gekennzeichnet, dass** der Aktuator (2) ein elektromotorisch gesteuerter Aktuator ist.

7. Klemmvorrichtung nach einem der Ansprüche 1 bis 6, **dadurch gekennzeichnet, dass** die Leistungs- und Signalübertragung zu dem Aktuator (2) drahtgebunden erfolgt.

8. Klemmvorrichtung nach einem der Ansprüche 1 bis 6, **dadurch gekennzeichnet, dass** die Leistungs- und Signalübertragung zu dem Aktuator (2) kontaktlos erfolgt.

9. Klemmvorrichtung nach den Ansprüchen 1 und 6, **dadurch gekennzeichnet, dass** der Aktuator (2) über wenigstens ein Bewegungsübertragungsglied (3) mit dem Klemmelement (1b) wirkverbunden ist.

10. Klemmvorrichtung nach den Ansprüchen 1 und 6, **dadurch gekennzeichnet, dass** die Klemmelemente (1a,1b) und der Aktuator (2) Bestandteil eines schwenkbeweglich angetriebenen Zubringerhebels (4a) einer steuerbaren Schussfadenzubringer- und Klemmvorrichtung (4) sind.

11. Klemmvorrichtung nach Anspruch 1, **dadurch gekennzeichnet, dass** der Öffnungshub des zweiten Klemmelements (1b) durch wenigstens einen Anschlag (6) begrenzt ist.

12. Steuerbare Vorrichtung nach Anspruch 1, **dadurch gekennzeichnet, dass** das Schwenken der Schussfadenzubringerhebel (4a) in der Bezugsebene frei programmierbar ist.

13. Steuerbare Vorrichtung nach Anspruch 11, **dadurch gekennzeichnet, dass** der Aktuator (2) der Klemmvorrichtung (1) mit der Programm- , Speicher- und Steuereinheit (10) signalübertragend verbunden ist.

## Claims

1. Controllable weft thread feeding and clamping device, especially for feeding a weft thread (11) to the gripper of a gripper loom, having a plurality of weft thread feeding levers (4a), wherein each weft thread feeding lever is movable in a reference plane, wherein the free end of each weft thread feeding lever possesses a thread clamp (1) having a first and a second clamp element (1a, 1b), of which at least one clamp element performs work functions for the purpose of clamping and releasing the weft thread (11) to be inserted into a shed, wherein furthermore the respective weft thread feeding lever (4a) with the thread clamp (1) is pivotable in the reference plane, in accordance with a control program stored in a program, memory and control unit (10), out of a rest position (7) into at least a first work position (8) and into a second work position (9), **characterised in that** the at least one clamp element of the thread clamp (1) is an actuator (2) arranged on the weft thread feeding lever and in communication with the respective weft thread feeding lever (4a), or is a clamp element in operative connection with an actuator arranged on the weft thread feeding lever.

2. A clamping device according to claim 1, **characterised in that** the actuator (2) is a piezoelectric actuator.

3. A clamping device according to claim 1, **characterised in that** the actuator (2) is an electromagnetically controlled actuator.

4. A clamping device according to claim 1, **characterised in that** the actuator (2) is a pneumo-electrically controlled actuator.

5. A clamping device according to claim 1, **characterised in that** the actuator (2) is a hydroelectrically controlled actuator.

6. A clamping device according to claim 1, **characterised in that** the actuator (2) is an electric motor controlled actuator.

7. A clamping device according to any one of claims 1 to 6, **characterised in that** the power and signal transmission to the actuator (2) is effected in a wired manner.

8. A clamping device according to any one of claims 1 to 6, **characterised in that** the power and signal transmission to the actuator (2) is effected contactlessly.

9. A clamping device according to claims 1 and 6, **characterised in that** the actuator (2) is operatively connected with the clamp element (1 b) by way of at least one motion-transmission element (3).

10. A clamping device according to claims 1 and 6, **characterised in that** the clamp elements (1a, 1b) and the actuator (2) are part of a pivotally driven feeding lever (4a) of a controllable weft thread feeding and clamping device (4).

11. A clamping device according to claim 1, **characterised in that** the opening travel of the second clamp element (1 b) is limited by at least one stop (6).

12. A controllable device according to claim 1, **characterised in that** pivoting of the weft thread feeding lever (4a) in the reference plane is user-programmable.

13. A controllable device according to claim 11, **characterised in that** the actuator (2) of the clamping device (1) is in signal transmission connection with the program, memory and control unit (10).

## Revendications

1. Dispositif d'amenée et de serrage commandable d'un fil de trame, notamment destiné à amener un fil de trame (11) à la pince d'un métier à tisser à pince, comprenant plusieurs leviers de dispositif d'amenée de fil de trame (4a), chaque levier de dispositif d'amenée de fil de trame étant mobile dans un plan de référence, l'extrémité libre de chaque levier de dispositif d'amenée de fil de trame possédant un serre-fil (1) comprenant un premier et un second éléments de serrage (1a, 1b), dont au moins un élément de serrage réalise les fonctions de travail destinées à serrer et à libérer le fil de trame (11) destiné à être inséré dans un pas de chaîne, le levier de dispositif d'amenée de fil de trame (4a) respectif pouvant en outre pivoter avec le serre-fil (1) dans le plan de référence, en fonction d'un programme de commande stocké en mémoire dans une unité de programmation, d'enregistrement et de commande (10), d'une position de repos (7) à au moins une position de travail (8) et à une seconde position de travail (9), **caractérisé en ce qu'**un des éléments de serrage du serre-fil (1) est un actionneur (2) disposé sur le levier de dispositif d'amenée de fil de trame relié au levier de dispositif d'amenée de fil de trame (4a) respectif ou un élément de serrage en liaison fonctionnelle avec un actionneur disposé sur le levier de dispositif d'amenée de fil de trame.

2. Dispositif de serrage selon la revendication 1, **caractérisé en ce que** l'actionneur (2) est un actionneur piézoélectrique.

3. Dispositif de serrage selon la revendication 1, **caractérisé en ce que** l'actionneur (2) est un actionneur commandé de façon électromagnétique.

4. Dispositif de serrage selon la revendication 1, **caractérisé en ce que** l'actionneur (2) est un actionneur commandé de façon pneumoélectrique.

5. Dispositif de serrage selon la revendication 1, **caractérisé en ce que** l'actionneur (2) est un actionneur commandé de façon hydroélectrique.

6. Dispositif de serrage selon la revendication 1, **caractérisé en ce que** l'actionneur (2) est un actionneur commandé de façon électromotrice.

7. Dispositif de serrage selon l'une quelconque des revendications 1 à 6, **caractérisé en ce que** la transmission de puissance et de signaux à l'actionneur (2) s'effectue par une liaison par câble.

8. Dispositif de serrage selon l'une quelconque des revendications 1 à 6, **caractérisé en ce que** la transmission de puissance et de signaux à l'actionneur (2) s'effectue sans contact.

9. Dispositif de serrage selon l'une quelconque des revendications 1 à 6, **caractérisé en ce que** l'actionneur (2) est en liaison fonctionnelle avec l'élément de serrage (1b) par l'intermédiaire d'au moins un organe de transmission de déplacement (3).

10. Dispositif de serrage selon l'une quelconque des revendications 1 à 6, **caractérisé en ce que** les éléments de serrage (1a, 1b) et l'actionneur (2) font partie d'un levier de dispositif d'amenée (4a), entraîné par un mouvement pivotant, d'un dispositif de serrage et d'amenée commandable d'un fil de trame (4).

11. Dispositif de serrage selon la revendication 1, **caractérisé en ce que** la levée d'ouverture du second élément de serrage (1b) est limitée par au moins une butée (6).

12. Dispositif commandable selon la revendication 1, **caractérisé en ce que** le pivotement des leviers de dispositif d'amenée de fil de trame (4a) dans le plan de référence peut être programmé librement.

13. Dispositif commandable selon la revendication 11, **caractérisé en ce que** l'actionneur (2) du dispositif de serrage (1) est relié par une transmission de signaux à l'unité de programmation, d'enregistrement et de commande (10).
